# EUROPÄISCHE PATENTANMELDUNG

(11) **EP 4 607 105 A1**
(43) Veröffentlichungstag der Anmeldung: **27.08.2025**
(21) Anmeldenummer: 25158719.2
(22) Anmeldetag: 19.02.2025
(51) Int. Cl.: F24H 9/02, F24H 15/12, F24H 4/00

(54) **KÄLTEMITTELANLAGE SOWIE VERFAHREN ZUM BETRIEB EINER KÄLTEMITTELANLAGE**

(30) Priorität: 23.02.2024 DE 102024201713
(71) Anmelder: Glen Dimplex Deutschland GmbH, 95326 Kulmbach (DE)
(72) Erfinder: SCHMITT, Gunnar, 95359 Kasendorf (DE)
(74) Vertreter: FDST Patentanwälte

(57) **Zusammenfassung**

Die Kältemittelanlage (2) umfasst einen Kältemittelkreislauf (4) mit zwei Wärmetauschern (6, 8), sowie zumindest einen an einem der Wärmetauscher (6, 8) angeschlossenen Hydraulikkreis (14, 30) mit einem darin befindlichen Wärmeträgermedium. Um im Betrieb und im Falle einer Leckage und einem Austritt von Kältemittel in den Hydraulikkreis eine kritische Ansammlung von Kältemittel in einem Innenraum zu vermeiden ist im Hydraulikkreis (14, 30) ein Adsorber (34) zur Adsorption von im Wärmeträgermedium enthaltenen Kältemittel angeordnet und zwar derart, dass der Adsorber (34) im Betrieb in Kontakt mit dem Wärmeträgermedium ist und von diesem insbesondere durchströmt wird und somit evtl. im Hydraulikkreis enthaltenes Kältemittel adsorbiert.

## Beschreibung

Die Erfindung betrifft eine Kältemittelanlage sowie ein Verfahren zum Betrieb einer Kältem ittelanlage.

Eine Kältemittelanlage weist allgemein einen Kältemittelkreislauf auf, welcher zwei Wärmetauscher, nämlich einen Verdampfer sowie einen Kondensator, und weiterhin einen Verdichter sowie ein Expansionsventil aufweist. Im Kältemittelkreislauf strömt im Betrieb ein Kältemittel.

Bei der Kältemittelanlage handelt es sich insbesondere um eine Wärmepumpenanlage, die insbesondere zur Bereitstellung von Wärme für Gebäude, insbesondere für Wohngebäude herangezogen wird. Die Kältemittelanlage ist insbesondere für eine Innenaufstellung, also als eine sogenannte Indoor-Anlage ausgebildet ist.

Am Kältemittelkreislauf ist zumindest an einer Verbraucherseite ein Hydraulikkreis angeschlossen, in dem ein Verbraucher, beispielsweise eine Raumheizung angeordnet ist. Bei Wasser/Wasser- oder Sole/Wasser- Kältemittelanlagen ist ergänzend auch noch ein zweiter, nachfolgend als Kälteträgerkreislauf bezeichneter Hydraulikkreis am Kältemittelkreislauf angeschlossen. Dieser Kälteträgerkreislauf ist häufig als Solekreislauf bezeichnet oder ausgebildet.

Im jeweiligen Hydraulikreis zirkuliert ein Wärme- und Kälteträger, nachfolgend kurz als Wärmeträgermedium bezeichnet. Allgemein dient die Anlage zum Bereitstellen von Wärme und/oder alternativ auch Kälte an dem zumindest einen Verbraucher.

Während der Nutzungsdauer von Kältemittelanlagen kann es aus verschiedensten Gründen zu Kältemittelleckagen kommen, was bei innerhalb von Gebäuden aufgestellten Kältemittelanlagen (Indoor-Anlagen) zu einem Entweichen von Kältemittel in Innenräume führen kann. Je nach Aufstellung und Verwendung der Kältemittelanlage können mehrere Innenräume oder sogar das komplette Gebäude mit entweichendem Kältemittel aus Kältemittelleckagen beaufschlagt sein. Das entweichende Kältemittel tritt dabei meist gasförmig oder teilweise auch flüssig aus und wird dann gasförmig.

Wird als Kältemittel ein brennbares und/oder toxisches Kältemittel wie z.B. Propan eingesetzt, sind erhöhte Anforderungen bezüglich der Sicherheit an die Kältemittelanlage zu stellen. So besteht die Gefahr, dass Kältemittel aus dem Kältemittelkreislauf direkt in den Aufstellungsraum entweicht oder auch in den Hydraulikkreis gelangt und aus diesem dann beispielsweise über Entlüftungsventile in Innenräume gelangt.

Dies kann zu gesundheitsschädlichen oder toxischen Konzentrationen für Lebewesen speziell in Innenräumen führen. Eine Zersetzung von einigen Kältemittelgasen an heißen Oberflächen kann bei hohen Temperaturen weiterhin zu toxischen Zersetzungsprodukten führen. Darüber hinaus besteht bei der Verwendung von leicht oder schwer brennbaren Kältemitteln das Risiko einer Verpuffung, Explosion oder eines Brandes, sofern zündfähige Gemische mit Zündquellen zeitgleich wirken.

Aus der EP 4 047 275 A1 ist eine Wärmepumpenanlage zu entnehmen, bei der in einem verbraucherseitigen Hydraulikkreis ein Pufferspeicher als Gasabscheider ausgebildet ist, so dass im Hydraulikkreis enthaltenes Kältemittel abgeschieden und über eine Entlüftungsleitung nach Außen abgeführt wird.

Aus der EP 4 194 769 A1 ist eine Kältemittelanlage zu entnehmen, bei der der Kältemittelkreislauf in einem abgedichteten Kontrollgehäuse angeordnet ist, wobei am Gehäuse eine Ableitung zum Ableiten von Gas aus dem Kontrollgehäuse nach Außen angeschlossen ist. Durch das dichte Kontrollgehäuse ist ein Kältemittelaustritt in den Aufstellraum zuverlässig vermieden. Gleichzeitig ist durch die Ableitung im Falle einer Kältemittelleckage ein zuverlässiges Ableiten des Kältemittels nach Außen sichergestellt.

Eine ähnliche Einrichtung zeigt EP 3 792 572 A1, bei der in einer Ableitung ein Aktivkohlefilter als Gas-Adsorber angeordnet ist, um das gereinigte Gas wieder in den Aufstellungsraum leiten zu können.

Gemäß der EP 3 581 861 A2 sind Innenwände eines dichten Gehäuses, in dem der Kältemittelkreislauf angeordnet ist, mit einem Adsorber verkleidet oder das Innenvolumen ist mit einem Adsorberbehälter verbunden.

Ausgehend hiervon liegt der Erfindung die Aufgabe zu Grunde, eine Kältemittelanlage sowie ein Verfahren zu deren Betrieb anzugeben, wobei eine Anreicherung von Kältemittel in einem Innenbereich zuverlässig vermieden ist.

Die Aufgabe wird gemäß der Erfindung gelöst durch eine Kältemittelanlage sowie durch ein Verfahren zum Betreiben einer solchen Kältemittelanlage. Diese weist einen Kältemittelkreislauf mit zwei Wärmetauschern auf, nämlich einen Verdampfer sowie einen Kondensator sowie zumindest einen an einem der Wärmetauscher angeschlossenen Hydraulikkreis mit einem Wärmeträgermedium, welches im Betrieb durch den Hydraulikkreis strömt. Im Hydraulikkreis ist mindestens ein Adsorber mit einem Adsorbermaterial zur Adsorption von im Wärmeträgermedium enthaltenen Kältemittel angeordnet, wobei das Adsorbermaterial unmittelbar mit dem Wärmeträgermedium in Kontakt ist und insbesondere im Betrieb von dem Wärmeträgermedium durchströmt ist. Im Betrieb bei einer Strömung des Wärmeträgermediums im Hydraulikkreis wird daher der Adsorber und insbesondere das Adsorbermaterial, welches im Adsorber angeordnet ist, von dem Wärmeträgermedium durchströmt oder umströmt. Auch bei einem Stillstand, wenn also das Wärmeträgermedium im Hydraulikkreis steht und nicht umgewälzt wird, steht der Adsorber, insbesondere das Adsorbermaterial in Kontakt mit dem Wärmeträgermedium, ist daher quasi in dem Wärmeträgermedium eingetaucht. Sofern sich im Wärmeträgermedium Kältemittel befindet, beispielsweise in Folge eines Lecks im Wärmetauscher, so wird dies vom Adsorbermaterial adsorbiert und kann nicht mehr an die Umgebung und in den Innenraum entweichen. Diese Gefahr bestünde, da üblicherweise in solchen Hydraulikkreisen insbesondere automatische Entlüftungsventile enthalten sind, über die das Kältemittel in die Umgebung austreten könnte. Durch den Adsorber wird im Falle einer Leckage die Konzentration des Kältemittels im Hydraulikkreis daher zumindest reduziert.

Der besondere Vorteil des Adsorbers ist darin zu sehen, dass er und insbesondere das Adsorbermaterial direkt von dem Wärmeträgermedium durchströmt bzw. das Adsorbermaterial zumindest umströmt wird und darin enthaltenes Kältemittel entfernt und im Adsorbermaterial gebunden wird. Das Adsorbermaterial ist daher direkt in den Strömungsweg des Wärmeträgermediums angeordnet. Das Kältemittel wird von dem Adsorbermaterial gebunden und verbleibt im Adsorbermaterial.

In bevorzugter Ausgestaltung weist der Adsorber ein Gehäuse auf, an dem ein eingehender Anschlussstutzen sowie ein ausgehender Anschlussstutzen angebracht sind. Über die beiden Anschlussstutzen ist der Adsorber in eine Leitung des Hydraulikkreises eingebunden. Innerhalb des Gehäuses ist das Adsorbermaterial enthalten. Im Betrieb strömt daher über den eingehenden Anschlussstutzen das Wärmeträgermedium ein, durchströmt das Adsorbermaterial und verlässt den Adsorber wieder über den ausgehenden Anschlussstutzen. Bei dem Adsorber handelt sich daher um ein eigenständiges Modul, welches in einfacher Weise in den Hydraulikkreis integriert werden kann.

In zweckdienlicher Ausgestaltung ist der Adsorber, zumindest das Adsorbermaterial reversibel austauschbar angeordnet. Speziell lässt sich der Adsorber über die Anschlussstutzen vom Hydraulikkreis trennen bzw. wieder in den Hydraulikkreis einfügen. Die Anschlussstutzen sind daher gemäß einer Ausführungsvariante für eine reversible Befestigung ausgebildet und beispielsweise als verschraubbare Anschlussstutzen ausgebildet.

In bevorzugter Weiterbildung weist der Adsorber eine reversibel austauschbare Kartusche auf. Diese ist insbesondere in einem Gehäuse des Adsorbers angeordnet, bei dem es sich bevorzugt, jedoch nicht zwingend um das zuvor beschriebene Gehäuse handelt.

Unter Kartusche wird vorliegend eine austauschbare Baueinheit verstanden, mit einem Träger, auf / an dem das Adsorbermaterial aufgebracht ist. Der Träger kann beispielsweise ein nach Art eines Filters vom Wärmeträgermedium durchströmbares Trägerelement insbesondere nach Art eines Filterelements aufweisen, welches mit dem Adsorbermaterial versehen ist. Als Adsorbermaterial wird beispielsweise Aktivkohle verwendet, die auf dem Trägerelement angebracht ist.

Für die Austauschbarkeit des Adsorbermaterials ist beispielsweise die gesamte Kartusche auswechselbar und wird bei Bedarf gewechselt. Hierzu weist das Gehäuse vorzugsweise eine verschließbare Öffnung auf, über die die Kartusche entnommen und eine neue Kartusche wieder eingesetzt werden kann.

Die verschließbare Öffnung wird alternativ oder ergänzend zu den für eine reversible Befestigung ausgebildeten Anschlussstutzen ausgebildet. Grundsätzlich kann auf Anschlussstutzen auch verzichtet werden, und die Kartusche wird in ein geeignetes Rohrstück der Rohrleitung für das Wärmeträgermedium eingesetzt, wobei das Rohrstück das Gehäuse bildet. Auch kann der Adsorber nach Art eines T-Stücks ausgebildet sein, der sich also senkrecht zur Rohrleitung erstreckt und über einen Eingang und Ausgang in die Rohrleitung eingesetzt ist.

Bevorzugt ist im Gehäuse lediglich das Adsorbermaterial ggf. mit einem geeigneten Träger bzw. die Kartusche angeordnet. Bevorzugt weist der Adsorber keine weitere Komponenten auf. Insbesondere weist der Adsorber keinerlei Ableitung für Kältemittel auf.

Das Kältemittel verbleibt vorzugsweise im Adsorbermaterial und ist darin gebunden.

Der Kältemittelkreislauf ist in bevorzugter Ausgestaltung zumindest teilweise und vorzugsweise vollständig in einem abgedichteten Kontrollgehäuse angebracht, an dem eine Ableitung angeschlossen ist. Diese sorgt im Falle einer Leckage und einem Austritt von Kältemittel in das Volumen des Kontrollgehäuses für eine Ableitung von Gas, speziell von Kältemittel in eine äußere Umgebung und damit nach Außen, wie dies insbesondere in der EP 4 194 769 A1 beschrieben ist. Je nach Variante sind sämtliche Komponenten des Kältemittelkreislaufes im Kontrollgehäuse angeordnet oder lediglich Teile hiervon, zumindest Verdichter, Expansionsventil und zumindest ein Wärmetauscher, insbesondere Kondensator. Der andere Wärmetauscher ist bei dieser Variante bevorzugt innerhalb eines Luftkanals angeordnet, welcher mit der äußeren Umgebung verbunden ist. Bevorzugt mündet die Ableitung in diesen Luftkanal.

Durch das Kontrollgehäuse mit der Ableitung nach Außen zusätzlich zu dem zumindest einen Adsorber ist daher eine doppelte Absicherung erreicht. Zum einen im Hinblick auf einen Austritt von Kältemittel direkt in die Umgebung des Kältemittelkreislaufes, also in einen Innenraum, und andererseits im Hinblick auf einen Austritt von Kältemittel in den Hydraulikkreis und von dort ggf. in einen Innenraum.

Insbesondere aber nicht nur bei einer Wärmepumpenanlage ist der Kältemittelkreislauf üblicherweise innerhalb eines Anlagengehäuses angeordnet, in dem bevorzugt auch weitere Komponenten des Hydraulikkreises, beispielsweise eine Umwälzpumpe enthalten sind. Im Anlagengehäuse ist weiterhin beispielsweise eine Steuereinheit zur Steuerung der Kältemittelanlage integriert. Durch das Anlagengehäuse ist bevorzugt insgesamt eine vorgefertigte Einheit bereitgestellt, die beispielsweise auch einen Brauchwasserspeicher aufweist. An diese Einheit ist bauseitig lediglich noch die weitere Verrohrung des Hydraulikkreises hin zu dem zumindest einen Verbraucher anzuschließen. Das Anlagengehäuse weist weiterhin vorzugsweise einen Anschluss für einen Vorlauf sowie für einen Rücklauf des Hydraulikkreises auf.

Bevorzugt ist der Adsorber innerhalb dieses Anlagengehäuses und weiter vorzugsweise vor der Umwälzpumpe angeordnet. Damit ist also insgesamt der Adsorber integraler Bestandteil einer solchen vorgefertigten Einheit.

In bevorzugter Ausgestaltung ist der Adsorber in einem Vorlauf des Hydraulikkreises angeordnet. Der Adsorber ist daher in Strömungsrichtung des Wärmeträgermediums nachfolgend zum Wärmetauscher und - im Falle eines Verbraucherkreises - vor dem Verbraucher angeordnet. Bevorzugt ist er möglichst nahe, insbesondere unmittelbar anschließend an den Wärmetauscher angeordnet. Unter unmittelbar anschließend wird eine Distanz von vorzugsweise kleiner 50 cm verstanden.

Insbesondere ist der Adsorber in Strömungsrichtung vor einem Entlüftungsventil angeordnet.

Durch die Anordnung im Vorlauf wird eine ortsnahe Adsorption von eventuell durch eine Leckage im Wärmetauscher austretendem Kältemittel sichergestellt.

In zweckdienlicher Weise ist insbesondere ergänzend zu dem Adsorber im Vorlauf ein weiterer Adsorber im Rücklauf des Hydraulikkreises angeordnet. Speziell durch die zusätzliche Anordnung eines weiteren Adsorbers im Rücklauf wird eine möglichst effiziente Adsorption erreicht.

Dies ist insbesondere bei einem Stillstand der Umwälzpumpe von Vorteil, wenn also das Wärmeträgermedium still steht, bzw. keine aufgeprägte Wärmeträgerfließrichtung vorliegt. Damit wird ermöglicht, das ausströmendes Kältemittelgas auch entgegen der normalen Strömungsrichtung von einem der Adsorber entfernt und gebunden wird. Beide und vorzugsweise alle Zugangswege in den/die nachgelagerte(n) Hydraulikkreis(e) sind mindestens mit einem Adsorber ausgestattet.

Im Weiteren wird eine gleichwertige, strömungsrichtungsunabhängige Adsorberwirkung auch bei Wechsel der Strömungsrichtung zum Erhalt des Gegenstromprinzips im Wärmetauscher bei umschaltbaren, reversiblen Kältemittelkreisläufen realisiert.

Die Adsorber im Vorlauf und im Rücklauf sind daher insgesamt derart ausgebildet und angeordnet, dass eine gleichwertige, strömungsrichtungsunabhängige Adsorberwirkung realisiert wird, insbesondere auch bei Wechsel der Strömungsrichtung zum Erhalt des Gegenstromprinzips im Wärmetauscher (6, 8) bei Wärmeträgerströmung und auch im Stillstand mit stehendem Wärmeträgermedium.

In bevorzugter Ausgestaltung sind allgemein im Hydraulikkreis mehrere Adsorber angeordnet, sodass das gesamte Adsorptionsvermögen erhöht ist. Bevorzugt sind die mehreren Adsorber seriell hintereinander angeordnet, sodass durch einen nachfolgenden Adsorber Kältemittel-Reste adsorbiert werden können, die von dem vorhergehenden Adsorber nicht adsorbiert wurden.

Im Rücklauf ist in bevorzugter Ausgestaltung eine Rückschlageinrichtung, insbesondere ein Rückschlagventil angeordnet. Diese Rückschlageinrichtung ist bevorzugt alternativ zu der Anordnung eines weiteren Adsorbers im Rücklauf gewählt. Die Rückschlageinrichtung hat den besonderen Vorteil, dass auf einen weiteren Adsorber im Rücklauf verzichtet werden kann. Insbesondere wird hierdurch bei Stillstand der Umwälzpumpe verhindert, (da keine aufgeprägte Wärmeträgerfließrichtung vorhanden), dass ausströmendes Kältemittelgas entgegen der normalen Strömungsrichtung ungehindert über den Rücklauf in das nachgelagerte Hydraulikkreis gelangen kann. Die Rückschlageinrichtung wird daher bevorzugt lediglich in Kombination mit einer Ausführungsvariante eingebaut, bei der lediglich im Vorlauf ein Adsorber angeordnet ist.

In bevorzugter Weiterbildung ist auch an dem anderen Wärmetauscher des Kältemittelkreislauf ein weiterer Hydraulikkreis angeschlossen, in dem ein weiterer Adsorber angebracht ist, welcher im Betrieb in Kontakt mit dem Wärmeträgermedium ist und von diesem insbesondere durchströmt wird.

Bei dem erstgenannten Hydraulikkreis handelt es sich insbesondere um einen Verbraucherkreis und bei dem weiteren Hydraulikkreis handelt es sich insbesondere um einen sogenannten Kälteträgerkreislauf (auch als Solekreis bezeichnet, bzw. ausgebildet), welcher also auf der dem Verbraucher abgewandten Seite am Kältemittelkreislauf angeschlossen ist. Bei der Kältemittelanlage handelt es sich bei der Ausführungsvariante mit dem weiteren Hydraulikkreis um eine Wasser/Wasser- Kältemittelanlage bzw. Sole/Wasser- Kältemittelanlage, nachfolgend vereinfacht als Sole/Wasser- Kältemittelanlage bezeichnet. Das Wärmeträgermedium im Kälteträgerkreislauf ist Wasser oder Sole.

Weist die Kältemittelanlage lediglich einen Hydraulikkreis, insbesondere den Verbraucherkreis auf, so handelt es sich um eine Luft/Wasser- Kältemittelanlage.

Die zuvor im Zusammenhang mit dem ersten Hydraulikkreis angeführten Vorteile und bevorzugten Ausgestaltungen sind insbesondere auch auf diesen weiteren Hydraulikkreis zu übertragen. Dies betrifft beispielsweise die bevorzugte Anordnung des Adsorbers im Vorlauf, die ergänzende Anordnung eines zusätzlichen Adsorbers im Rücklauf, die Anordnung einer Rückschlageinrichtung sowie auch die Integration des Adsorbers im Anlagengehäuse.

Bei der Anordnung von mehreren Adsorbern innerhalb eines jeweiligen Hydraulickreises befinden sich vorzugsweise sämtliche Adsorber innerhalb des Anlagengehäuses.

Durch die Anordnung des zumindest einen weiteren Adsorbers auch innerhalb des weiteren Hydraulikkreises ist daher auch bei einer derartigen Anlage mit zwei Hydraulikkreisen sichergestellt, dass eine Anreicherung von Kältemittel in beiden Hydraulikkreisen vermieden ist.

Sofern im Betrieb insbesondere infolge einer Leckage des jeweiligen Wärmetauschers Kältemittel in den Hydraulikkreis austritt, wird dieses zuverlässig vom Adsorber adsorbiert und damit aus dem Wärmeträgermedium entfernt.

Das Kältemittel wird dabei innerhalb des Adsorbermaterials gespeichert, und zwar insbesondere dauerhaft gespeichert, d. h. es wird nicht wieder freigegeben.

Das Volumen des Adsorbermaterials des zumindest einen Adsorbers und - bei der Anordnung von mehreren Adsorbern das Gesamtvolumen der mehreren Adsorbermaterialien - ist vorzugsweise derart bemessen, dass bevorzugt zumindest 50 % und bevorzugt zumindest 2/3 des im Kältemittelkreislauf enthaltenen Kältemittels adsorbiert werden kann. Diese durch das Volumen bedingte AdsorptionsKapazität gilt für jeweils einen Hydraulikkreis.

Eine Leckage und ein Kältemittelverlust werden im Laufe des Betriebes insbesondere automatisch detektiert, beispielsweise durch eine Störabschaltung bei Unterschreiten von Niederdruckgrenzwerten im Kältekreis. Wird ein derartiges Kältemittel-Leck und ein Kältemittel-Verlust detektiert, so ergeht typischerweise ein Wartungssignal und es ist eine Wartung durch Servicepersonal erforderlich. In bevorzugter Ausgestaltung wird bei einer solchen Wartung und im Falle eines Kältemittelverlustes der zumindest eine Adsorber ausgetauscht. Hierzu wird der alte, gebrauchte Adsorber aus dem Hydraulikkreis entfernt und durch einen neuen Adsorber ersetzt.

Ausführungsbeispiele der Erfindung werden nachfolgend anhand der Figuren näher erläutert. Diese zeigen in vereinfachten Darstellungen:
- FIG 1: ein Schaltbild für eine Luft/Wasser-Wärmepumpenanlage,
- FIG 2: ein Schaltbild für eine Sole/Wasser-Wärmepumpenanlage sowie
- FIG 3: eine Seitendarstellung eines Adsorbers mit teilweise aufgerissenem Gehäuse.

Eine in den Figuren 1 und 2 dargestellte Kältemittelanlage ist im Ausführungsbeispiel als eine Wärmepumpenanlage 2 ausgebildet. Diese weist einen Kältemittelkreislauf 4 mit zwei Wärmetauschern 6, 8, nämlich einen verbraucherseitigen Kondensator 6 und einen quellenseitigen Verdampfer 8 auf. In an sich bekannter Weise weist der Kältemittelkreislauf 4 weiterhin einen Verdichter 10 sowie ein Expansionsventil 12 auf.

Am verbraucherseitigen Wärmetauscher (Kondensator 6) ist ein erster Hydraulickreis angeschlossen, welcher nachfolgend als Verbraucherkreis 14 bezeichnet wird und in dem ein Verbraucher 16, beispielsweise eine Raumheizung, sowie eine Umwälzpumpe 18 angebracht sind.

Zumindest Teile des Kältemittelkreislaufes 4 sind innerhalb eines abgedichteten Kontrollgehäuses 20 angebracht. An diesem ist eine Ableitung 22 angeschlossen, die im Falle einer Kältemittel-Leckage und eines entsprechenden Überdrucks dafür sorgt, dass das entweichende Kältemittel zunächst innerhalb des Kontrollgehäuses 20 aufgefangen und dann in eine äußere Umgebung U (Außenbereich außerhalb des Gebäudes oder ausreichend großer belüfteter Außenraum) außerhalb des Aufstellraums entweichen kann. Dieses Konzept ist in der EP 4 194 769 A1 beschrieben.

Im Falle der in FIG 1 dargestellten Luft-Wasser-Wärmepumpenanlage 2 ist der Verdampfer 8 zusammen mit einem Gebläse 24 innerhalb eines Luftkanals 26 angeordnet und wird im Betrieb von Luft durchströmt. Der Luftkanal 26 steht unmittelbar und ausschließlich mit der Umgebung U in Strömungsverbindung, sodass der Luftkanal 26 von Luft aus der Umgebung durchströmt wird. Der Luftkanal 26 hat keine Strömungsverbindung in den Innenraum. In FIG 1 ist hierzu symbolhaft ein Wandabschnitt einer Außenwand 28 eines Gebäudes dargestellt.

Bei dieser Ausführungsvariante mündet die Ableitung 22 in den Luftkanal 26 und über diesen kann bei Bedarf das Kältemittel in die Umgebung U entweichen.

Gemäß einer bevorzugten Alternative ist der Kältemittelkreislauf 4 vollständig innerhalb des Kontrollgehäuse 20 eingehaust. Dies ist insbesondere der Fall bei der in FIG 2 dargestellten Sole-/ Wasser-Wärmepumpenanlage 2. Bei dieser ist quellenseitig und damit verdampferseitig am Verdampfer 8 ein weiterer Hydraulikkreis angeschlossen, welcher nachfolgend als Kälteträgerkreislauf 30 bezeichnet ist. In diesem ist allgemein ein quellenseitiger Wärmetauscher 32 angebracht, welcher zum Wärmetausch mit einer Flüssigkeit ausgebildet ist. Im Kälteträgerkreislauf 30 ist wiederum eine Umwälzpumpe 18 angeordnet.

Der Kältemittelkreislauf 4 zusammen mit dem Kontrollgehäuse 20 sind innerhalb eines Anlagengehäuses 33 angeordnet. Ergänzend sind weitere Komponenten, wie beispielsweise eine Steuereinheit, ein oder mehrere Umwälzpumpen 18 der Hydraulikkreise (Verbraucherkreis 14, Kälteträgerkreislauf 30) innerhalb des Anlagengehäuses 33 angeordnet. In FIG 1 sowie FIG 2 ist lediglich die Umwälzpumpe des Kälteträgerkreislaufes 30 innerhalb des Anlagengehäuses 33 dargestellt und die Umwälzpumpe 18 des Verbraucherkreises 14 außerhalb.

Im Falle eines Defekts eines der Wärmetauscher 6,8 besteht die Gefahr, dass Kältemittel aus dem Kältemittelkreislauf 4 in ein Wärmeträgermedium übertritt, welches im Verbraucherkreis oder im Kälteträgerkreislauf zirkuliert. Üblicherweise weist ein jeweiliger Hydraulikkreis Entlüftungsventile auf. Um einen Austritt, insbesondere ein Ausgasen des Kältemittels über diese Entlüftungsventile in einen Innenraum zu vermeiden und insbesondere eine sicherheitskritische Ansammlung des Kältemittels im Innenraums zu vermeiden, ist nunmehr zumindest eine und vorzugsweise sind mehrere Adsorber 34 angeordnet. Und zwar ist ein jeweiliger Adsorber 34 innerhalb einer jeweiligen Leitung 36 des jeweiligen Hydraulikkreises (Verbraucherkreis 14 und/oder Kälteträgerkreislauf 30) angeordnet.

Bei der in FIG 1 dargestellten Ausführungsvariante ist sowohl in einem Vorlauf 38 als auch in einem Rücklauf 40 jeweils eine Adsorber 34 angeordnet. Alternativ zudem Adsorber 34 im Rücklauf 40 ist eine Rückschlageinrichtung 42 integriert, wie dies in FIG 2 beispielhaft dargestellt ist.

Bei der Ausführungsvariante der FIG 2 ist im Kälteträgerkreislauf 30 im Vorlauf 38 ein Adsorber 34 und im Rücklauf 40 eine Rückschlageinrichtung 42 angeordnet.

Bei der Ausführungsvariante der FIG 2 können alternativ zu den Rückschlageinrichtungen 42 auch Adsorber 34 im jeweiligen Rücklauf 40 angeordnet sein.

Anhand FIG 3 ist schematisiert und stark vereinfacht ein beispielhafter Aufbau eines jeweiligen Adsorbers 34 gezeigt. Dieser weist ein Gehäuse 44 auf mit einem eingangsseitigen Anschlussstutzen 46A, durch den im Betrieb das Wärmeträgermedium einströmt und einem ausgangsseitigen Anschlussstutzen 46B, durch das das Wärmeträgermedium wieder ausströmt.

Innerhalb des Gehäuses 44 ist ein Adsorbermaterial 48 angebracht. Bei diesem handelt es sich gemäß einer ersten Ausführungsvariante um ein festes, poröses Material, welches im Betrieb von dem Wärmeträgermedium durchströmt wird.

Alternativ wird eine Kartusche 50 verwendet, die beispielsweise nach Art einer herkömmlichen Filterkartusche ausgebildet ist. Diese weist einen Träger auf, auf oder an dem das Adsorbermaterial 48 aufgebracht ist. Der Träger weist als Trägerelement insbesondere ein Filterelement auf, beispielsweise ein insbesondere gefaltetes Vlies. Ergänzend weist der Träger vorzugsweise ergänzend noch eine mechanische Tragstruktur auf, an dem das Trägerelement (z.B. Vlies) gehalten ist. Der Träger mit dem mit dem Adsorbermaterial 48 beladenen Trägerelement bildet die austauschbare Kartusche aus. Der Träger und das Trägerelement sind insgesamt derart ausgebildet, dass im Betrieb das Wärmeträgermedium durch das Trägerelement hindurchströmt und evtl. enthaltenes Kältemittel im Adsorbermaterial 48 gebunden wird und dort verbleibt.

Allgemein werden die gasförmigen Bestandteile des Kältemittels an der Oberfläche des Adsorbermaterials adsorbiert und gebunden. Dies führt dazu, dass an der Ausgangsseite die Konzentration des Kältemittels geringer ist als an der Eingangsseite. Das Kältemittel bleibt dabei insbesondere dauerhaft gebunden, bis das evtl. mit Kältemittel beladene Adsorbermaterial bei Bedarf ausgetauscht und mit neuem Adsorbermaterial ersetzt wird.

Über die Anschlussstutzen 46A, 46B ist eine zerstörungsfrei Montage und Demontage des Adsorbers 34 in der jeweiligen Leitung 36 möglich. Zum Austausch wird daher gemäß einer Variante der komplette Adsorber 34 ausgetauscht.

Bei der Ausgestaltung mit einer Kartusche 50 wird bevorzugt lediglich die Kartusche ausgetauscht.

Ein Austausch erfolgt beispielsweise zwingend nach einem Kältemittelleck im Rahmen einer Revision. Alternativ kann ein Austausch auch bei einer normalen Wartung erfolgen, insbesondere dann wenn im Rahmen der Wartung z.B. mittels eines Kältemittel-Detektors festgestellt wird, dass sich im Adsorber 34 bzw. im Wärmeträgermedium Kältemittel befindet.

Bei dem Kältemittel handelt sich um ein insbesondere brennbares Kältemittel, speziell um das Kältemittel R290 (Propan).

Als Adsorbermaterial wird ein geeignetes Adsorbermaterial herangezogen, welches zur Adsorption eines derartigen Kältemittels ausgebildet ist. Beispielsweise wird als Adsorbermaterial Aktivkohle eingesetzt, wobei diese bevorzugt mit einer Schutzschicht mit geeigneten katalytisch aktiven Nanopartikeln ausgestattet ist. Bei der Ausführungsvariante mit der Kartusche ist das Adsorbermaterial und z.B. die Aktivkohle auf dem Filterelement angebracht.

### Bezugszeichenliste

- 2: Wärmepumpenanlage
- 4: Kältemittelkreislauf
- 6: Wärmetauscher (Kondensator)
- 8: Wärmetauscher (Verdampfer)
- 10: Verdichter
- 12: Expansionsventil
- 14: Verbraucherkreis
- 16: Verbraucher
- 18: Umwälzpumpe
- 20: Kontrollgehäuse
- 22: Ableitung
- 24: Gebläse
- 26: Luftkanal
- 28: Außenwand
- 30: Kälteträgerkreislauf
- 32: quellenseitiger Wärmetauscher
- 33: Anlagengehäuse
- 34: Adsorber
- 36: Leitung
- 38: Vorlauf
- 40: Rücklauf
- 42: Rückschlageinrichtung
- 44: Gehäuse
- 46 A, B: Anschlussstutzen
- 48: Adsorbermaterial
- 50: Kartusche

- U: Umgebung

## Patentansprüche

1. Kältemittelanlage (2) mit einem Kältemittelkreislauf (4) umfassend zwei Wärmetauscher, nämlich einen Verdampfer (8) sowie einen Kondensator (6), sowie zumindest einen an einem der Wärmetauscher (6,8) angeschlossenen Hydraulikkreis (14, 30) mit einem darin befindlichen Wärmeträgermedium, **dadurch gekennzeichnet, dass** im Hydraulikkreis (14, 30) mindestens ein Adsorber (34) mit einem im Adsorber (34) angeordneten Adsorbermaterial zur Adsorption von im Wärmeträgermedium enthaltenen Kältemittel angeordnet ist, derart, dass das Adsorbermaterial im Betrieb in Kontakt mit dem Wärmeträgermedium ist und von diesem insbesondere umströmt oder durchströmt wird.

2. Kältemittelanlage (2) nach Anspruch 1, **dadurch gekennzeichnet, dass** der Adsorber (34) ein Gehäuse (44) mit einem darin angeordneten Adsorbermaterial (48) aufweist, wobei an dem Gehäuse (44) ein eingehender Anschlussstutzen (46A) sowie ein ausgehender Anschlussstutzen (46B) angebracht sind, über die der Adsorber (34) in eine Leitung (36) des Hydraulikkreises (14, 30) eingebunden ist.

3. Kältemittelanlage (2) nach einem der vorhergehenden Ansprüche, **dadurch gekennzeichnet, dass** der Adsorber (34) reversibel austauschbar angeordnet ist.

4. Kältemittelanlage (2) nach einem der vorhergehenden Ansprüche, **dadurch gekennzeichnet, dass** der Adsorber eine reversibel austauschbare Kartusche aufweist, die das Adsorbermaterial aufweist und die im Betrieb von dem Wärmeträgermedium durchströmt wird.

5. Kältemittelanlage (2) nach einem der vorhergehenden Ansprüche, **dadurch gekennzeichnet, dass** der Kältemittelkreislauf (4) zumindest teilweise und vorzugsweise vollständig in einem abgedichteten Kontrollgehäuse (20) angeordnet ist, an dem eine Ableitung (22) zum Ableiten von Gas aus dem Kontrollgehäuse (20) angeschlossen ist, die in Strömungsverbindung mit einer äußeren Umgebung (U) steht.

6. Kältemittelanlage (2) nach einem der vorhergehenden Ansprüche, **dadurch gekennzeichnet, dass** der Kältemittelkreislauf (4) ggf. zusammen mit weiteren Komponenten des Hydraulikkreises (14, 30) in einem Anlagengehäuse (33) angeordnet ist, wobei der Adsorber (34) innerhalb des Anlagengehäuses (33) angeordnet ist.

7. Kältemittelanlage (2) nach einem der vorhergehenden Ansprüche, **dadurch gekennzeichnet, dass** der Adsorber (34) in einem Vorlauf des Hydraulikkreises (14, 30) angeordnet ist.

8. Kältemittelanlage (2) nach dem vorhergehenden Anspruch, **dadurch gekennzeichnet, dass** sowohl im Vorlauf als auch in einem Rücklauf des Hydraulickreises (14, 30) ein Adsorber (34) angeordnet ist.

9. Kältemittelanlage (2) nach einem der vorhergehenden Ansprüche, **dadurch gekennzeichnet, dass** in einem Rücklauf des Hydraulikkreises (14, 30) eine Rückschlageinrichtung angebracht ist.

10. Kältemittelanlage (2) nach einem der vorhergehenden Ansprüche, **dadurch gekennzeichnet, dass** an dem anderen Wärmetauscher (8,6) des Kältemittelkreislaufes (4) ein weiterer Hydraulikkreis (30, 14) angeschlossen ist, in dem ein weiterer Adsorber (34) zur Adsorption von im Wärmeträgermedium enthaltenen Kältemittel angeordnet ist, derart, dass er im Betrieb in Kontakt mit dem Wärmeträgermedium ist und von diesem insbesondere durchströmt wird.

11. Verfahren zum Betrieb einer Kältemittelanlage (2), welche einen Kältemittelkreislauf (4) umfassend zwei Wärmetauscher, nämlich einen Verdampfer (8) sowie einen Kondensator (6) aufweist, wobei zumindest an einem der Wärmetauscher (6,8) ein Hydraulikkreis (14, 30) mit einem darin befindlichen Wärmeträgermedium angeschlossen ist, **dadurch gekennzeichnet, dass** im Hydraulikkreis (14, 30) ein Adsorber (34) zur Adsorption von im Wärmeträgermedium enthaltenen Kältemittel angeordnet ist, welcher Adsorbermaterial aufweist, welches im Betrieb in Kontakt mit dem Wärmeträgermedium ist wird und dabei eventuell im Wärmeträgermedium enthaltenes Kältemittel adsorbiert.

12. Verfahren nach dem vorhergehenden Anspruch, bei dem das Adsorbermaterial von dem Wärmeträgermedium durchströmt oder umströmt wird

13. Verfahren nach dem vorhergehenden Anspruch, bei dem bei Vorhandensein von Kältemittel im Wärmeträgermedium das Kältemittel zumindest teilweise im Adsorbermaterial gebunden wird und das gebundene Kältemittel im Adsorbermaterial verbleibt.

14. Verfahren nach einem der vorhergehenden Ansprüche, bei dem im Falle einer erfassten Kältemittel-Leckage der Adsorber (34) oder zumindest das Adsorbermaterial im Rahmen einer Wartung ausgetauscht wird.
